# FASCICULE DE BREVET EUROPEEN

(11) **EP 3 487 791 B1**
(45) Date de publication et mention de la délivrance du brevet: **10.09.2025**
(21) Numéro de dépôt: 17751649.9
(22) Date de dépôt: 20.07.2017
(51) Int. Cl.: B65F 1/06

(54) **DISPOSITIF DE COLLECTE DE DECHETS DESTINÉ À RECEVOIR UN SAC EN MATIÈRE PLASTIQUE**
ABFALLSAMMELVORRICHTUNG ZUR AUFNAHME EINES BEUTELS AUS KUNSTSTOFFMATERIAL
WASTE COLLECTION DEVICE INTENDED TO RECEIVE A BAG MADE FROM PLASTIC MATERIAL

(30) Priorité: 21.07.2016 FR 1656943
(43) Date de publication de la demande: 29.05.2019
(73) Titulaire: Martin, Benjamin, 38700 Corenc (FR)
(72) Inventeur: Martin, Benjamin, 38700 Corenc (FR)
(74) Mandataire: Aquinov
(86) Numéro de dépôt international: PCT/EP2017/068302
(87) Numéro de publication internationale: WO 2018/015470

(56) Documents cités:
- DE-U1- 7 933 062
- FR-A1- 2 957 064
- GB-A- 2 401 092
- US-A- 5 105 972
- US-A1- 2011 315 584

## Description

La présente invention couvre un agencement d'un dispositif de collecte de déchets, pliable, à usage temporaire, comprenant au moins un compartiment, notamment destiné à un usage temporaire tel que des évènements festifs, culturels, sportifs, musicaux.

On sait que les problèmes des déchets lors des évènements importants comme des concerts, des manifestations sportives posent des problèmes certains de recueil desdits déchets.

En effet, il est nécessaire de placer des points de recueil de ces déchets en de très nombreux endroits car les personnes qui fréquentent ces lieux sont prises par les spectacles, les activités, les concerts et ne sont pas enclines à se déplacer pour mettre les déchets dans un collecteur. Les dispositifs de recueil doivent être de taille réduite pour rester manipulables, les accès n'étant pas toujours aisés.

Compte tenu du type d'évènement, nécessairement temporaire, les dispositifs de recueil sont amenés sur place avant d'être répartis aux différents lieux d'utilisation.

Ces dispositifs de recueil doivent être amenés par véhicule donc le volume doit être réduit afin de pouvoir transporter de nombreux dispositifs de collecte dans un même véhicule.

Un volume important de chaque dispositif est aussi un handicap quand il faut porter les dispositifs à la main jusqu'aux différents endroits.

Il existe donc des poubelles qui sont de simples contenants, dont la forme, avec des angles de dépouille, autorise un emboîtement de façon à limiter le volume d'encombrement.

Une autre solution consiste à prévoir des supports munis d'un mât et d'un cercle solidaire dudit mât, ce cercle étant destiné à recevoir un sac poubelle. Ce sac est bridé sur le cercle généralement afin qu'il reste immobilisé avec l'ouverture béante permettant d'accueillir les déchets.

Cet agencement est disgracieux car de formes inélégantes, le contenant est fragile car sa périphérie reste non protégée, et les supports sont encombrants et généralement lourds à transporter soit du fait de la présence d'un socle soit du fait de la présence d'une pointe pour permettre de planter le mât dans le sol.

Compte tenu des obligations et de la nécessité d'un recyclage, si possible, la collecte des déchets doit permettre une collecte de façon sélective.

Les problèmes posés lors de la mise en place de ces dispositifs de collecte se posent également au retrait de ces mêmes dispositifs si bien que tout gain en poids, en temps de mise en place, en volume par exemple est doublé.

Le document US 2011/315584 décrit un dispositif de collecte de déchets.

Le dispositif de collecte selon la présente invention, définie dans la revendication 1, vise à résoudre le problème posé à travers un mode de réalisation particulier qui recourt au pliage comme mode de repliage/déploiement.

De plus, le dispositif selon l'invention se pliant à plat est très compact et le matériau qui le constitue conduit à un poids très limité en lui-même mais aussi du fait de la suppression de charnières et autres vis.

Un tel dispositif de collecte permet donc à un opérateur de transporter aisément plusieurs dispositifs.

La mise en place et le déploiement sont quasiment instantanés, comme le repliage.

Le dispositif est maintenant décrit en détail selon un mode de réalisation particulier, non limitatif, ceci en regard des dessins annexés, dessins sur lesquels les différentes figures représentent :
- Figures 1A et 1B : une vue en perspective du dispositif de collecte, double, selon la présente invention, en position ouverte et en position intermédiaire destinée à montrer certaines parties correspondantes,
- Figure 2 : une vue du flan permettant la réalisation du dispositif selon la présente invention,
- Figures 3A à 3D : un synoptique montrant les différentes étapes de mise en place du dispositif.

Le dispositif de collecte selon la présente invention, représenté dans son mode avancé avec tri sur les figures 1A et 1B, comprend deux volumes V1 et V2, identiques, assemblés par leurs faces arrière.

Ce dispositif de collecte selon la présente invention est maintenant décrit en détail selon la figure 2 notamment, les figures 1 montrant le résultat.

La figure 2 représente un flan 10 destiné à la réalisation d'un des deux volumes V1, V2 selon la présente invention qui comprend une paroi avant 10-1, une paroi arrière 10-2, deux parois latérales 10-3 et 10-4 comprenant chacune deux panneaux 10-31, 10-32; 10-41, 10-42.

Les lignes d'articulation sont orientées suivant une direction verticale, l'orientation étant considérée lorsque le dispositif est en service.

La paroi avant 10-1 se prolonge par au moins un volet 12, en l'occurrence deux volets 12-1, 12-2. Ces volets 12 sont articulés autour d'une ligne horizontale, là aussi lorsque le dispositif est en service. Ces volets 12 comportent chacun au moins une ouverture 14 destinée au passage des déchets. Le premier volet 12-1 est lié avec une articulation à la paroi avant 10-1 et le second volet 12-2 est lié avec une articulation au premier volet 12-1, autour d'une ligne d'articulation horizontale.

Le premier volet 12-1 est, dans le mode de réalisation préférentiel, en forme de diabolo.

Sur le bord juxtaposé au second volet 12-2, une poignée 12-11 est venue de découpe et articulée par rapport audit volet, ladite découpe générant une ouverture 16-1.

Ce premier volet 12-1 comporte également une ouverture centrale 14-1 destinée au passage des déchets et quatre autres ouvertures 16-2 à 16-5 venant compléter la première ouverture 16-1 et destinées à recevoir des éléments de sacs poubelles SP en matière plastique, comme expliqué ci-après.

Le second volet 12-2 est de forme sensiblement carrée, avec une ouverture centrale 14-2, destinée à venir au moins en coïncidence avec l'ouverture centrale 14-1 du premier volet 12-1.

Les parois latérales 10-3, 10-4 sont articulées entre elles et à chacune des parois avant et arrière. Les deux parois latérales 10-3, 10-4 se plient vers l'intérieur.

La paroi arrière 10-2 est réalisée avec une superposition partielle d'un volet de liaison 18 afin de pouvoir assurer une liaison par exemple par collage, pour pouvoir fermer en continuité l'ensemble de la paroi arrière, la première paroi latérale, la paroi avant et de la seconde paroi latérale lorsque le dispositif est utilisé avec un seul volume. Dans le cas d'un double volume comme dans le cas décrit, ce volet est inutile.

Dans le mode préféré de réalisation de l'invention, le dispositif comprend deux volumes V1 et V2, associés dos à dos c'est-à-dire en interposant des moyens de liaison entre les deux parois arrière des deux volumes, dans le cas présent un collage.

On a référencé dans la suite de la description les éléments identiques du volume V2 comme ceux du volume V1 mais augmentées de 100.

Ainsi, pour réaliser le dispositif à deux compartiments selon la présente invention, la mise en œuvre consiste à utiliser deux volumes dont les deux dos 10-2 et 100-2 sont collés dans le mode de réalisation présenté.

Comme montré sur la loupe de la figure 3C, il est prévu un collage partiel laissant libre un espace 20.

La présente invention prévoit de disposer une lame L entre les deux dos 10-2 et 100-2, ladite lame comprenant également une poignée P.

Cette lame a une largeur inférieure à celle de chacun des dos et une hauteur au maximum égale à la hauteur des dos 10-2, 100-2.

Cette lame L est interposée entre les deux dos 10-2 et 100-2 dans l'espace 20 libre de liaison, formant un fourreau. Cette lame L peut donc coulisser, en translation, dans l'espace 20 libre de liaison. Cette translation est orientée verticalement c'est-à-dire parallèlement aux lignes d'articulation des panneaux des parois latérales.

On constate ainsi la présence de 3 poignées, P, 12-11 et 112-11, qui sont superposables, notamment sur la figure 3C.

Des moyens de liaison C sous forme d'un clip métallique ou en matière plastique, par exemple, permettent de regrouper ces poignées en une poignée triple, le clip C ayant avantageusement une partie surfacique de façon à permettre une préhension ergonomique.

De façon avantageuse, le matériau utilisé est notamment commercialisé sous la marque déposée Hylite^{®}. Il s'agit d'un complexe de deux feuilles d'aluminium, de quelques centièmes de millimètres, disposées de part et d'autre d'une âme en matériau polymère de quelques millimètres, tel que du polypropylène.

Ainsi, en retirant les deux feuilles d'aluminium localement, il est possible d'obtenir un effet charnière, représenté en trait gras sur les figures. Le polypropylène, en faible épaisseur, autorise de très nombreux pliages, plusieurs milliers, très largement suffisants pour l'application concernée.

Comme on peut le constater sur les différentes figures, les parois latérales 10-3, 10-4; 100-3, 100-4 ont une découpe en biais sur les bords supérieurs. Ceci conduit, une fois le dispositif monté comme montré sur les figures 1 ou 3, à un agencement avec des volets inclinés à la façon d'un toit à double pente. L'inclinaison conduit aussi à l'inclinaison des ouvertures 14 destinées à laisser passer les déchets. Ceci facilite l'introduction desdits déchets et limite l'accumulation des déchets autour dudit dispositif.

Des découpes formant poignées de préhension 22, 122 sont ménagées dans les parois avant Le synoptique de mise en service du dispositif selon la présente invention est présenté en regard des figures 3.

Sur la figure 3A, le dispositif à deux volumes V1 et V2 est plié après avoir été transporté ou stocké sous cette configuration. Les volets latéraux sont repliés avec la ligne de pliage orientée vers l'intérieur et les parois avant et arrière sont plaquées l'une contre l'autre juste séparées par lesdites parois latérales. Le dispositif se présente avec une épaisseur égale à 8 épaisseurs de parois.

La lame L ne compte pas car elle est absorbée par la déformation des deux parois arrière collées, formant canal.

Sur la figure 3B, la lame L est tirée vers le haut et les deux autres poignées 12-11 et 112-11, solidarisées à la poignée de ladite lame, sont également soulevées, entraînant avec elles les volets.

L'utilisateur saisit avec chaque main une poignée de préhension et étire le dispositif pour déployer les parois latérales qui se déplient, comme montré sur la figure 3C.

Le déploiement est limité par les dimensions des volets qui sont repliés sur eux-mêmes comme montré en trait discontinu sur la figure 3D.

Ces deux volets, doubles, peuvent être soulevés pour permettre l'accès à l'intérieur du dispositif notamment pour disposer un sac plastique destiné à contenir les déchets. A cet effet les moyens de liaison, en l'occurrence le clip, sont retirés pour permettre de retirer une poignée et de soulever les volets associés et notamment pour soulever le second volet afin d'atteindre le premier volet et de pouvoir y associer un sac plastique.

On constate que, lors du montage, le premier volet en forme de diabolo vient justement au droit des bords supérieurs des parois latérales afin de réaliser une fermeture jointée.

Le second volet est à fonction également esthétique et porte la communication, tout comme les parois avant et latérales.

Du fait de la nature des matériaux, le poids est réduit si bien qu'un opérateur peut porter plusieurs dispositifs et les installer dans la zone correspondante.

L'absence de mécanique et de charnière dans le mode particulièrement abouti ainsi présenté, permet de ne pas engendrer de problèmes de mise en service, y compris en cas de mauvais temps, d'humidité ou de boue.

De même, l'entretien est très réduit et le lavage est tout à fait possible, y compris avec des produits désinfectants.

Ce dispositif présente de grandes surfaces extérieures aptes à recevoir de la communication.

## Revendications

1. Dispositif de collecte de déchets destiné à recevoir des sacs en matière plastique (SP), **caractérisé en ce que**, pour la réalisation de deux volumes (V1, V2), chaque flan qui constitue ledit dispositif comprend :
- une paroi avant (10-1), une paroi arrière (10-2), deux parois latérales (10-3, 10-4) comprenant chacune deux panneaux (10-31, 10-32; 10-41, 10-42), avec des lignes d'articulation entre elles selon une orientation verticale,
- au moins un volet (12) dans le prolongement de la paroi avant (10-1), le volet étant composé par un premier et un second volets (12-1,12-2) avec une ligne d'articulation horizontale entre eux,
- au moins une ouverture (14), ménagée dans chacun desdits premier et second volets (12-1, 12-2), **caractérisé en ce que** les deux volumes (V1, V2) sont solidarisés par leurs faces arrière (10-2, 110-2) par des moyens de liaison et une lame (L) disposée dans un espace (20) libre des moyens de liaison, entre les deux faces arrière (10-2,110-2), l'espace libre formant un fourreau.

2. Dispositif selon la revendication 1, **caractérisé en ce que** chaque premier volet (12-1,112-1) est lié par une articulation à la paroi avant (10-1,110-1) du flan correspondant et chaque second volet (12-2, 112-2) est lié par une articulation au premier volet (12-1, 112-1) du flan correspondant.

3. Dispositif selon la revendication 1 ou 2, **caractérisé en ce qu'**il comprend, sur le bord juxtaposé au second volet (12-2,112-2), une poignée (12-11,112-11) venue de découpe et articulée par rapport audit volet, ladite découpe générant une ouverture (16-1,116-1).

4. Dispositif selon la revendication 1, 2 ou 3, **caractérisé en ce que** chaque premier volet (12-1,112-1) comporte également d'autres ouvertures (16-2 à 16-5, 116-2 à 116-5) destinées à recevoir des éléments de sacs poubelles (SP).

5. Dispositif selon l'une quelconque des revendications précédentes, **caractérisé en ce que** chaque bord juxtaposé de chaque second volet (12-2,112-2), comprenant une poignée (12-11,112-11) venue de découpe et articulée par rapport audit volet et la lame comprend une poignée (P), ces trois poignées sont superposables.

6. Dispositif selon la revendication 5, **caractérisé en ce qu'**il comprend des moyens de liaison C, permettent de regrouper ces poignées (P, 12-11, 112-11) en une poignée triple.

7. Dispositif selon l'une quelconque des revendications précédentes, **caractérisé en ce que** les parois latérales (10-3, 10-4; 100-3, 100-4) ont une découpe en biais sur les bords supérieurs.

8. Dispositif selon l'une quelconque des revendications précédentes, **caractérisé en ce qu'**il est réalisé en un matériau composite comprenant deux feuilles en métal et une âme en matériau polymère.

## Patentansprüche

1. Abfallsammelvorrichtung, die zum Aufnehmen von Tüten (Sp) aus Kunststoffmaterial bestimmt ist, **dadurch gekennzeichnet, dass,** für die Herstellung von zwei Volumina (V1, V2) jeder Rohling, der die Vorrichtung bildet, umfasst:
- eine Vorderwand (10-1), eine Rückwand (10-2), zwei Seitenwände (10-3, 10-4), umfassend jeweils zwei Platten (10-31, 10-32; 10-41, 10-42), mit Gelenklinien dazwischen in einer vertikalen Ausrichtung,
- mindestens eine Klappe (12) in der Verlängerung der Vorderwand (10-1), wobei die Klappe aus einer ersten und einer zweiten Klappe (12-1, 12-2) mit einer horizontalen Gelenklinie dazwischen besteht,
- mindestens eine Öffnung (14), die in jeder der ersten und der zweiten Klappe (12-1, 12-2) vorgesehen ist, **dadurch gekennzeichnet, dass** die zwei Volumina (V1, V2) an ihren Rückseiten (10-2, 110-2) durch Verbindungsmittel fest miteinander verbunden sind, und ein Blatt (L) in einem freien Raum (20) der Verbindungsmittel zwischen den zwei Rückseiten (10-2, 110-2) angeordnet ist, wobei der freie Raum eine Hülle ausbildet.

2. Vorrichtung nach Anspruch 1, **dadurch gekennzeichnet, dass** jede erste Klappe (12-1, 112-1) durch ein Gelenk mit der Vorderwand (10-1, 110-1) des entsprechenden Rohlings verbunden ist und jede zweite Klappe (12-2, 112-2) durch ein Gelenk mit der ersten Klappe (12-1, 112-1) des entsprechenden Rohlings verbunden ist.

3. Vorrichtung nach Anspruch 1 oder 2, **dadurch gekennzeichnet, dass** sie an der Kante, die der zweiten Klappe (12-2, 112-2) gegenüberliegt, einen Griff (12-11, 112-11) umfasst, der ausgeschnitten und relativ zu der Klappe angelenkt ist, wobei der Ausschnitt eine Öffnung (16-1, 116-1) bildet.

4. Vorrichtung nach Anspruch 1, 2 oder 3, **dadurch gekennzeichnet, dass** jede erste Klappe (12-1, 112-1) auch weitere Öffnungen (16-2 bis 16-5, 116-2 bis 116-5) umfasst, die dafür bestimmt sind, Müllsackelemente (SP) aufzunehmen.

5. Vorrichtung nach einem der vorstehenden Ansprüche,
**dadurch gekennzeichnet, dass** jede Kante, die jeder zweiten Klappe (12-2, 112-2) gegenüberliegt, einen Griff (12-11, 112-11) umfasst, der ausgeschnitten und relativ zu der Klappe angelenkt ist, und das Blatt einen Griff (P) umfasst, wobei diese drei Griffe übereinanderlegbar sind.

6. Vorrichtung nach Anspruch 5, **dadurch gekennzeichnet, dass** sie Verbindungsmittel C umfasst, die es ermöglichen, diese Griffe (P, 12-11, 112-11) zu einem Dreifachgriff zusammenzufassen.

7. Vorrichtung nach einem der vorstehenden Ansprüche,
**dadurch gekennzeichnet, dass** die Seitenwände (10-3, 10-4; 100-3, 100-4) an den oberen Kanten einen schrägen Ausschnitt besitzen.

8. Vorrichtung nach einem der vorstehenden Ansprüche,
**dadurch gekennzeichnet, dass** sie aus einem Verbundwerkstoff gefertigt ist, umfassend zwei Metallbleche und einen Kern aus Polymermaterial.

## Claims

1. A waste collection device for receiving plastic bags (Sp),
**characterized in that,** for the realization of two volumes (V1, V2), each blank constituting said device comprises:
- a front wall (10-1), a rear wall (10-2), two side walls (10-3, 10-4) each comprising two panels (10-31, 10-32; 10-41, 10-42), with articulation lines therebetween in a vertical orientation,
- at least one flap (12) in the extension of the front wall (10-1), the flap being composed of a first and a second flap (12-1, 12-2) with a horizontal articulation line therebetween,
- at least one opening (14), provided in each of said first and second flaps (12-1, 12-2), **characterized in that** the two volumes (V1, V2) are rigidly attached at their rear faces (10-2, 110-2) by connecting means and a strip (L) arranged in a free space (20) of the connecting means, between the two rear faces (10-2, 110-2), the free space forming a sleeve.

2. The device according to claim 1, **characterized in that** each first flap (12-1, 112-1) is connected by an articulation to the front wall (10-1, 110-1) of the corresponding blank and each second flap (12-2, 112-2) is connected by an articulation to the first flap (12-1, 112-1) of the corresponding blank.

3. The device according to claim 1 or 2, **characterized in that** it comprises, on the edge juxtaposed to the second flap (12-2, 112-2), a handle (12-11, 112-11) cut out and articulated with respect to said flap, said cut-out generating an opening (16-1, 116-1).

4. The device according to claim 1, 2 or 3, **characterized in that** each first flap (12-1, 112-1) also comprises further openings (16-2 to 16-5, 116-2 to 116-5) for receiving refuse bag elements (SP).

5. The device according to any one of the preceding claims,
**characterized in that** each juxtaposed edge of each second flap (12-2, 112-2), comprising a handle (12-11, 112-11) cut out and articulated with respect to said flap and the strip comprises a handle (P), these three handles are superimposable.

6. The device according to claim 5, **characterized in that** it comprises connecting means C, allowing these handles (P, 12-11, 112-11) to be grouped together to form a triple handle.

7. The device according to any one of the preceding claims, **characterized in that** the side walls (10-3, 10-4; 100-3, 100-4) have an oblique cut-out at the upper edges.

8. The device according to any one of the preceding claims, **characterized in that** it is made of a composite material comprising two metal sheets and a core of polymer material.
